# FASCICULE DE BREVET EUROPEEN

(11) **EP 0 626 318 B1**
(45) Date de publication et mention de la délivrance du brevet: **19.03.1997**
(21) Numéro de dépôt: 94490024.0
(22) Date de dépôt: 16.05.1994
(51) Int. Cl.: B65D 19/16, B65D 19/20

(54) **Caisse de conditionnement repliable**
Zusammenfaltbare Verpackungskiste
Collapsible packaging box

(30) Priorité: 17.05.1993 FR 9306173
(43) Date de publication de la demande: 30.11.1994
(73) Titulaire: KIPLIVIT SA, Société Anonyme dite:, F-59420 Mouvaux (FR)
(72) Inventeur: Hennebo, Robert, F-59420 Mouvaux (FR)
(74) Mandataire: Lepage, Jean-Pierre

(56) Documents cités:
- FR-A- 2 594 797
- US-A- 1 822 585
- US-A- 3 949 874

## Description

L'invention est relative à une caisse de conditionnement repliable. Elle trouvera notamment son application dans les industries mettant en oeuvre du bois comme matière première pour la fabrication d'emballages.

On utilise aujourd'hui de nombreuses caisses d'emballage pour regrouper ou protéger un produit manufacturé disposé à l'intérieur de la caisse.

Pour la réalisation de ces emballages, on utilise aujourd'hui tout particulièrement du carton ondulé ou du bois.

Le bois offre certains avantages, notamment en ce qui concerne la résistance et il sera donc mieux susceptible de protéger les produits qui seront emballés, ces produits étant par exemple manufacturés ou en vrac.

Deux types de conditionnement sont aujourd'hui utilisés dans l'industrie, il s'agit des emballages perdus et emballages consignés ou réutilisés avec retour. Aujourd'hui, on recherche de plus en plus à réutiliser les emballages pour éviter un gâchis de matière première. Aussi, dans ce cas, le bois s'avère supérieur au carton puisqu'il sera plus facilement réutilisable.

Toutefois, lorsque les emballages sont réutilisés, il est nécessaire de faire voyager l'emballage vide et il faut donc dans ce cas qu'il occupe un très faible volume pour réduire au minimum les frais de transport.

On a donc jusqu'à présent eu l'idée de réaliser des caisses de conditionnement repliables qui utilisent des panneaux rigides par exemple en bois, qui occupent un faible volume au moment du retour.

Le demandeur a mis au point notamment dans son brevet français n° 2.594.797 une caisse repliable tout à fait intéressante et réalisée à partir de charnières souples et de panneaux latéraux, d'un fond et d'un couvercle repliable. Sur le plan de la manutention, pour faciliter le transport de ces caisses, on a généralement prévu à la base une palette qui peut être manoeuvrée à l'aide d'un chariot élévateur à fourches.

La structure de la caisse de conditionnement repliable décrite dans le brevet français n° 2.594.797 permet notamment, en plus du conditionnement et de la manutention, de gerber les caisses. La présence d'un rebord au niveau du fond et du couvercle permet de réaliser le montage des panneaux périphériques, du fond et du couvercle pour construire une caisse de conditionnement dont les différents éléments sont bloqués les uns par rapport aux autres lorsqu'elle est montée.

La présence de deux lignes de pliage disposées sur les panneaux latéraux opposés de la caisse permet de réaliser son repliage dans de bonnes conditions. La caisse objet du brevet français n° 2.594.797 a donc donné pleinement satisfaction en ce qui concerne le conditionnement, la manutention et le gerbage puisqu'elle présente d'excellentes qualités de résistance mécanique.

Néanmoins dans certaines utilisations, la caisse objet de ce brevet n° 2.594.797 ne peut pas toujours être fabriquée, notamment par exemple pour des applications particulières lorsque les dimensions du produit à conditionner sont plus réduites.

En effet, le conteneur objet du brevet français n° 2.594.797 peut être réalisé par exemple dans des dimensions de 1 mètre à 1,20 mètres, dimension de sa base, sur une hauteur de l'ordre de 0,75 mètre.

Si l'utilisateur désire une hauteur plus importante ou beaucoup plus basse, on peut toujours construire la caisse mais elle présente alors un inconvénient car le couvercle en position repliée n'est plus à l'aplomb de la palette et on constate par exemple un débordement de 10 à 20 centimètres.

La présente invention vise à remédier à ces inconvénients et un de ses premiers buts est de pouvoir réaliser une caisse pliante ayant la possibilité de rabattre complètement le couvercle au droit de la palette.

Un autre but de l'invention est de réaliser une caisse pliante avec un couvercle replié permettant la manutention facile et l'absence d'accrochage puisque les éléments en position repliée du couvercle ne débordent pas de la palette.

Un autre but de l'invention est de réaliser une caisse pliante dans tous les formats possibles avec un couvercle replié au droit de la palette permettant une diminution de volume de l'ensemble qui sera intéressant lors du transport à vide en position complètement repliée.

D'autres buts et avantages de la présente invention apparaîtront au cours de la description qui va suivre, qui n'est donnée qu'à titre indicatif et qui n'a pas pour but de la limiter.

La caisse de conditionnement repliable, destinée à l'emballage de produits manufacturés ou en vrac, ayant un fond associé à une palette, un couvercle, quatre panneaux latéraux pliés au moyen de charnières souples disposées au niveau des arêtes du parallélépipède, susceptible d'être repliée sur une palette sans dépasser de la surface de celle-ci lorsque la hauteur des panneaux latéraux n'excède pas la largeur de la surface du fond associée à la palette,
deux lignes de pliage disposées sur deux panneaux latéraux opposés,
une charnière souple, réalisée sur le fond, d'une hauteur permettant le repliage des panneaux, caractérisée par le fait qu'elle comprend :

- un couvercle en deux parties dont les largeurs respectives sont adaptées pour que les deux parties soient susceptibles d'être chacune positionnée au droit de la palette lorsque la caisse est en position totalement repliée,
afin de réaliser une caisse repliable ne dépassant pas de la surface de la palette en position totalement repliée lorsque la hauteur des panneaux latéraux n'excède pas la largeur de la surface du fond associée à la palette.

L'invention sera bien comprise en se référant à la description suivante, accompagnée de dessins parmi lesquels :
- la figure 1 est une vue générale de la caisse avec palette à dimensions normales selon l'art antérieur du brevet français n° 2.594.797,
- la figure 2 est une vue de côté de la caisse selon la figure 1 en position de repliage,
- la figure 3 est une vue de la caisse selon l'invention,
- les figures 4 et 5 sont des vues de côté de la caisse selon la figure 3 dans différentes positions de repliage.

La présente invention concerne une caisse de conditionnement repliable qui constituera un emballage pour assurer la protection ou le stockage de produits manufacturés ou en vrac. On pourra ainsi utiliser en tout ou partie l'intégralité du volume de la caisse ou emballer des produits très lourds ou plus légers.

Le matériau qui sera utilisé pour la confection de la caisse selon la présente invention est le bois mais on pourra également envisager d'autres matières ou matériaux composites.

La caisse est réalisée au moyen de panneaux articulés et l'on pourra pour sa conception se reporter au brevet français n° 2.594.797 du demandeur. Ce brevet fait partie intégrante de la présente description et on pourra s'y référer en ce qui concerne les différents éléments de construction mais également pour ce qui est de la réalisation des charnières ou des articulations.

Cette caisse de conditionnement (1) illustrée à la figure 1 a une forme externe parallélépipédique et lorsqu'elle est montée, elle est constituée par un fond (2), un panneau frontal (3), un panneau arrière (4) et deux panneaux latéraux (5 et 6), ainsi qu'un couvercle rabattable (7). Les différents panneaux sont articulés par des jointures souples qui se présentent par exemple sous la forme de bandes de toile continues fixées au niveau des arêtes du parallélépipède.

Le fond (2) est monté sur une caisse palette désignée généralement par (8) composée par exemple de façon connue par des plots (9 et 10) ou des longerons. Cette palette (8) permet de porter la caisse (1) au moyen d'un chariot élévateur à fourches. La palette restera solidaire de la caisse pendant son utilisation, son stockage, sa manutention ou son transport après avoir été utilisée.

Pour que ce transport puisse être effectué dans les conditions les plus économiques possibles, on a prévu de replier le parallélépipede et le couvercle sur la caisse palette (8).

Les deux panneaux latéraux (5 et 6) sont réalisés en deux parties articulables sur elles-mêmes et les articulations (11 et 12) illustrées à la figure 1 permettent de rabattre le panneau frontal (3) vers le panneau arrière (4).

On a prévu à l'arrière de réaliser une charnière souple (13) d'une certaine hauteur pour permettre le repliage du panneau frontal, du panneau arrière et des panneaux latéraux. Les dimensions de cette charnière souple seront adaptées préférentiellement à l'épaisseur des panneaux pour permettre le bon repliage.

La figure 2 montre la caisse dans une position presque repliée et il faudra encore selon la flèche F₁ faire pivoter l'ensemble des quatre panneaux en les posant sur le fond (2) puis selon la flèche F₂ faire pivoter le couvercle (7).

Pour des dimensions normales de panneaux, telles que schématisées à la figure 2, c'est-à-dire lorsque l'on réalise une caisse conforme au brevet français n° 2.594.797, on constate que l'extrémité (14) du couvercle (7), lorsque la caisse sera en position repliée, viendra à l'aplomb de la paroi (15) de la palette.

Ainsi, dans cette position, puisque le couvercle ne dépassera pas de la palette, la caisse ne pourra pas être accrochée pendant son transport et elle occupera un minimum de volume.

Ainsi, pour un conteneur standard avec des palettes habituelles, si on réalise une longueur de 120 centimètres et une largeur de 100 centimètres pour une hauteur de 75 centimètres, et compte tenu de l'épaisseur des panneaux mis en oeuvre, on obtiendra un couvercle (7) dont l'extrémité viendra à l'aplomb de la partie (15).

Si l'on souhaite garder les mêmes dimensions de base, 120 x 100, mais que l'utilisateur souhaite une hauteur beaucoup plus faible, par exemple 30 centimètres, la présente invention permet de fabriquer une caisse de conditionnement repliable dont le couvercle en position rabattue ne dépasse pas de la palette pour éviter d'augmenter le volume transporté ou pour éviter de heurter pendant la manutention certains éléments qui dépasseraient.

On a représenté à la figure 3 une caisse de conditionnement repliable qui est similaire à celle de la figure 1, mais dont le couvercle (7) a été adapté.

Ce couvercle (7) est maintenant réalisé en deux parties (16 et 17) qui sont respectivement chacune articulée par des charnières souples sur le panneau arrière (4) et sur le panneau frontal (3). Ces charnières souples, du même type que celles décrites dans le brevet français n° 2.594.797 sont par exemple positionnées sur toute ou partie de la longueur des arêtes (18 et 19).

En se référant à la figure 4, on voit que l'on a fixé le fond (2) sur la palette (8) de façon décentrée. En effet, l'extrémité (20) de ce fond vient à l'aplomb de la paroi (15) de la palette alors que l'autre extrémité (21) se trouve en deçà de la paroi (15). Dans ce mode d'exécution, le fond (2) a une dimension inférieure à celle de la palette.

La figure 4 illustre la position de repliage du couvercle (7) et l'on voit par exemple la première partie (16) être rabattue autour de l'articulation (18) pour que son extrémité (20) vienne en position repliée à l'aplomb de la face (15) de la palette. Cet aplomb est matérialisé par la flèche F de la figure 5.

L'autre partie (17) du couvercle pivote autour de sa charnière (19) et elle vient en position complètement repliée, telle qu'illustrée à la figure 5, de telle façon que son extrémité (21) vienne à l'aplomb d'une des faces (15) de la palette.

On voit à la figure 5 que la caisse en position complètement repliée occupe un volume très réduit mais également que le couvercle ne dépasse pas de la palette. On peut donc ainsi réaliser un transport de l'emballage en position non utilisée dans des meilleures conditions possibles de sécurité et d'économie.

Selon les dimensions de la caisse à réaliser, on pourra mettre en oeuvre un couvercle constitué en deux parties (16 et 17) qui pourront être de dimensions égales ou différentes. On notera à la figure 4 que les deux éléments (16 et 17) du couvercle sont repliés selon deux côtés opposés. On pourra encore replier les deux éléments du couvercle du même côté par exemple dans la position (16).

Naturellement, d'autres mises en oeuvre de la présente invention, à la portée de l'Homme de l'Art, auraient également pu être envisagées sans pour autant sortir du cadre de celle-ci.

## Revendications

1. Caisse de conditionnement repliable (1), destinée à l'emballage de produits manufacturés ou en vrac, ayant un fond (2) associé à une palette (8), un couvercle (7), quatre panneaux latéraux (3-6) pliés au moyen de charnières souples disposées au niveau des arêtes du parallélépipède, susceptible d'être repliée sur une palette sans dépasser de la surface de celle-ci lorsque la hauteur des panneaux latéraux n'excède pas la largeur de la surface du fond (2) associée à la palette,
deux lignes de pliage (11, 12) disposées sur deux panneaux latéraux opposés (5, 6),
une charnière souple (13), réalisée sur le fond (2), d'une hauteur permettant le repliage des panneaux, caractérisée par le fait qu'elle comprend
un couvercle (7) en deux parties (16, 17) dont les largeurs respectives sont adaptées pour que les deux parties (16, 17) soient susceptibles d'être chacune positionnée au droit de la palette lorsque la caisse est en position totalement repliée,
afin de réaliser une caisse repliable ne dépassant pas de la surface de la palette en position totalement repliée lorsque la hauteur des panneaux latéraux n'excède pas la largeur de la surface du fond (2) associée à la palette.

2. Caisse de conditionnement repliable, destinée à l'emballage de produits manufacturés ou en vrac, selon la revendication 1, caractérisée par le fait que les deux parties (16, 17) du couvercle (7) sont égales.

3. Caisse de conditionnement repliable, destinée à l'emballage de produits manufacturés ou en vrac, selon la revendication 1, caractérisée par le fait que les deux parties (16, 17) du couvercle (7) sont différentes.

4. Caisse de conditionnement repliable, destinée à l'emballage de produits manufacturés ou en vrac, selon la revendication 1, caractérisée par le fait que le fond (2) présente des dimensions, longueur et largeur, plus faibles que les dimensions correspondantes de la palette (8).

5. Caisse de conditionnement repliable, destinée à l'emballage de produits manufacturés ou en vrac, selon la revendication 1, caractérisée par le fait que les deux éléments (16, 17) du couvercle (7) sont repliés du même côté.

6. Caisse de conditionnement repliable, destinée à l'emballage de produits manufacturés ou en vrac, selon la revendication 1, caractérisée par le fait que les deux éléments (16, 17) du couvercle (7) sont repliés selon deux côtés opposés.

## Claims

1. Foldable conditioning box (1) for the packaging of manufactured products or loose goods, having a bottom (2) associated to a pallet (8), a cover (7), four side panels (3 to 6) folded by means of flexible hinges arranged at the level of the edges of the parallelepiped, capable of being folded on a pallet without exceeding the surface of same when the height of the side panels does not exceed the width of the surface of the bottom (2) associated to the pallet, having two folding lines (11, 12) arranged on two opposite side panels (5, 6) and a flexible hinge (13) provided for on the bottom (2), with a height allowing the folding of the panels, characterized in that it includes a cover (7) made of two parts (16, 17) the respective widths of which are adapted for both parts (16, 17) to be capable of being each positioned in front of the pallet when the box is in fully folded position, in order to manufacture a foldable box which does not exceed the surface of the pallet in fully folded position when the height of the side panels does not exceed the width of the surface of the bottom (2) associated to the pallet.

2. Foldable conditioning box for the packaging of manufactured products or loose goods according to claim 1, characterized in that both parts (16, 17) of the cover (7) are identical.

3. Foldable conditioning box for the packaging of manufactured products or loose goods according to claim 1, characterized in that both parts (16, 17) of the cover (7) are different.

4. Foldable conditioning box for the packaging of manufactured products or loose goods according to claim 1, characterized in that the bottom (2) has sizes, length and width, smaller than the corresponding sizes of the pallet (8).

5. Foldable conditioning box for the packaging of manufactured products or loose goods according to claim 1, characterized in that both parts (16, 17) of the cover (7) are folded towards the same side.

6. Foldable conditioning box for the packaging of manufactured products or loose goods according to claim 1, characterized in that both parts (16, 17) of the cover (7) are folded according to two opposite sides.

## Patentansprüche

1. Zusammenklappbare Verpackungskiste (1) für die Verpackung von industriellen Erzeugnissen oder von Schüttgut, die einen mit einer Palette (8) verbundenen Boden (2), einen Deckel (7), vier mittels im Bereich der Kanten des Quaders angeordneter, biegsamer Scharniere zusammenklappbare Seitenplatten (3 bis 6) aufweist und in der Lage ist, auf einer Palette zusammengeklappt zu werden, ohne über die Oberfläche derselben hinauszuragen, wenn die Höhe der Seitenplatten die Breite der Oberfläche des mit der Palette verbundenen Bodens (2) nicht überschreitet, und zwei auf zwei gegenüberliegenden Seitenplatten (5, 6) angeordneten Faltlinien (11, 12) und ein auf dem Boden (2) vorgesehenes, biegsames Scharnier (13) einer Höhe, die das Zusammenklappen der Platten erlaubt, aufweist, dadurch gekennzeichnet, daß sie einen Deckel (7) aus zwei Teilen (16, 17) umfaßt, deren respektive Breiten so angepaßt sind, daß die beiden Teile (16, 17) in der Lage sind, jeweils gegenüber der Palette positioniert zu werden, wenn sich die Kiste in völlig zusammengeklappter Stellung befindet, um eine zusammenklappbare Kiste herzustellen, die in völlig zusammengeklappter Stellung nicht über die Oberfläche der Palette hinausragt, wenn die Höhe der Seitenplatten die Breite der Oberfläche des mit der Palette verbundenen Bodens (2) nicht überschreitet.

2. Zusammenklappbare Verpackungskiste für die Verpackung von industriellen Erzeugnissen oder von Schüttgut nach Anspruch 1, dadurch gekennzeichnet, daß die beiden Teile (16, 17) des Deckels (7) gleich sind.

3. Zusammenklappbare Verpackungskiste für die Verpackung von industriellen Erzeugnissen oder von Schüttgut nach Anspruch 1, dadurch gekennzeichnet, daß die beiden Teile (16, 17) des Deckels (7) unterschiedlich sind.

4. Zusammenklappbare Verpackungskiste für die Verpackung von industriellen Erzeugnissen oder von Schüttgut nach Anspruch 1, dadurch gekennzeichnet, daß der Boden (2) Abmessungen - Länge und Breite - aufweist, die kleiner sind als die entsprechenden Abmessungen der Palette (8).

5. Zusammenklappbare Verpackungskiste für die Verpackung von industriellen Erzeugnissen oder von Schüttgut nach Anspruch 1, dadurch gekennzeichnet, daß die beiden Teile (16, 17) des Deckels (7) zur selben Seite hin zusammengeklappt werden.

6. Zusammenklappbare Verpackungskiste für die Verpackung von industriellen Erzeugnissen oder von Schüttgut nach Anspruch 1, dadurch gekennzeichnet, daß die beiden Teile (16, 17) des Deckels (7) an zwei gegenüberliegen Seiten zusammengeklappt werden.
